# EUROPÄISCHE PATENTSCHRIFT

(11) **EP 0 643 790 B1**
(45) Veröffentlichungstag und Bekanntmachung des Hinweises auf die Patenterteilung: **10.06.1998**
(21) Anmeldenummer: 94906122.0
(22) Anmeldetag: 21.02.1994
(51) Int. Cl.: E05G 5/00

(54) **PERSONENSCHLEUSE**
ACCESS LOCK FOR AUTHORIZED PERSONS
SAS D'ENTREE POUR PERSONNES HABILITEES

(30) Priorität: 03.03.1993 CH 630/93
(43) Veröffentlichungstag der Anmeldung: 22.03.1995
(73) Patentinhaber: GENOSSENSCHAFT HAMMER, CH-8045 Zürich (CH)
(72) Erfinder: RUFFINER, Paul, CH-8953 Dietikon (CH); KRAPF, Markus, CH-8363 Bichelsee (CH)
(74) Vertreter: Troesch Scheidegger Werner AG
(86) Internationale Anmeldenummer: CH9400038
(87) Internationale Veröffentlichungsnummer: WO9420718

(56) Entgegenhaltungen:
- WO-A-93/00497
- CH-A- 660 768
- DE-A- 2 507 967
- DE-C- 3 233 843
- FR-A- 2 566 451
- FR-A- 2 598 173

## Beschreibung

Die vorliegende Erfindung betrifft eine Personenschleuse zum vereinzelten Durchlass von berechtigten Personen, mit einem ersten und einem zweiten Türsystem, von denen jedes mindestens einen Türflügel aufweist, wobei zwischen den in vorbestimmtem Abstand voneinander angeordneten Türsystemen ein Schleusenraum abgegrenzt ist, ferner mit elektrisch bzw. elektronisch gesteuerten Verriegelungsmechanismen für die beiden Türsysteme, welche bei Erfüllung vorbestimmter Kriterien gesteuert entriegelt werden, um eine Betätigung des Türsystems zu erlauben.

Derartige Personenschleusen sind in vielfältigen Ausführungen bekannt. Die Verriegelungsmechanismen werden dabei über eine geeignete Elektronik so gesteuert, dass nach Ueberprüfung der Durchgangsberechtigung einer Person zuerst das eine Türsystem freigegeben, geöffnet und wieder geschlossen und verriegelt wird, um anschliessend das zweite Türsystem zum Oeffnen und wieder Schliessen freizugeben.

Solche Personenschleusen sind aufwendig im Aufbau und eignen sich kaum zum nachträglichen Einbau in eine "normale" Türöffnung, d.h. um eine solche Lösung zu realisieren, müsste mit einem relativ hohen Aufwand gerechnet werden.

Es wurden auch einfachere Personenschleusen vorgeschlagen, welche mit einem einzigen Türsystem eine Vereinzelung der Personen erlaubt, wobei diese aber ebenfalls den Anbau eines Schleusenraumes verlangen, was wiederum für gewisse Applikationen bei begrenzten Raumverhältnissen ungeeignet macht.

So ist z.B. aus WO-A-93/00497 eine Konstruktion bekannt, welche trotz grossem Platzbedarf lediglich ein Türsystem enthält (die in einem Zylinder vorgesehene Oeffnung wird jeweils aus einer Einlass- in eine Auslassstellung gedreht). Daran vermag auch die vorgesehene Notöffnung nichts zu ändern.

Die in der FR-A-2 566 451 gezeigte Schleuse weist zwar zwei Türsysteme auf. Durch die aufwendige Konstruktion wird jedoch ein derart grosser Platzbedarf beansprucht, dass ein einfacher Einbau in eine bestehende Türöffnung ausser Betracht fällt. Bei dieser Konstruktion bleibt die eine Tür immer so lange geschlossen, bis die andere Tür nach dem Oeffnen wieder geschlossen ist. Neben dem Zeitverlust ist dies ein Grund, dass für die Bewerkstelligung des Bewegungsablaufes eine grosse Einbautiefe erforderlich ist.

Aufgabe der vorliegenden Erfindung ist es nun, eine Personenschleuse der eingangs definierten Art zu schaffen, welche eine einwandfreie Sicherheit bezüglich Grundaufgabe und Betrieb gewährleistet und welche ohne besonderen Aufwand problemlos in jeden bestehenden Durchgang eingebaut werden kann. Gleichzeitig soll damit nach Möglichkeit ein schnelleres Passieren der Schleuse gewährleistet sein.

Diese Aufgabe wird bei einer solchen Personenschleuse erfindungsgemass durch die Merkmale gemäss den kennzeichnenden Teil von Anspruch 1 gelöst.

Dank der erfindungsgemässen Konstruktion wird der Durchgang einer Person durch die Schleuse dadurch vereinfacht bzw. beschleunigt, als bei eingenommener Schliessstellung des einen Türsystems das andere bereits offen ist und ein Austritt aus der Schleuse sofort möglich ist. Gleichzeitig wird die Sicherheit erhöht, da auch bei Störungen des üblichen Verriegelungsmechanismus, insbesondere bei Störungen der Elektronik, ein ungehinderter Durchgang nicht möglich wird. Durch die mechanische Kopplung zwischen den beiden Türsystemen wird ein Durchgang damit nicht nur vereinfacht, sondern lässt einen solchen Durchgang zwangsläufig solange nicht zu, als das erste (in Durchgangsrichtung) Türsystem nicht soweit geschlossen ist, dass dort ein Durchgang nicht mehr möglich ist, d.h. dank der Kopplungsmechanik kombiniert mit dem normalen Verriegelungssystem kann zwar im teilweise geöffneten Zustand der beiden Türsysteme nur eines davon von einer Person passiert werden, während das andere Türsystem von der Person nicht passiert werden kann.

Besondere Ausführungsformen des Erfindungsgegenstandes sind in den Unteransprüchen definiert.

Selbstverständlich ist es möglich, die beiden Türsysteme durch eine dazu berechtigte Stelle gleichzeitig zu entriegeln und zu öffnen (Fluchtweg, Transportdurchgang).

Ein Ausführungsbeispiel einer erfindungsgemässen Personenschleuse wird nachsehend anhand der Zeichnung noch etwas näher erläutert.
- Fig. 1 und 2: zeigen rein schematisch eine erfindungsgemässe Personenschleuse bei geöffneter Master-Tür mit zwei sich synchrom bewegenden Türflügeln bzw. geöffneter Slave-Tür mit zwei mit je einem angelenkten Faltflügel versehenen Türflügeln;
- Fig. 3: zeigt rein schematisch anhand einer perspektivisch dargestellten Schleuse den Kopplungsmechanismus und den Mechanismus zur Betätigung der Faltflügel;
- Fig. 4: ein Ablaufschema beim Durchgang Slave-Tür zur Master-Tür, und
- Fig. 5: ein Ablaufschema in umgekehrter Richtung.

Fig. 1 und 2 der Zeichnung zeigen rein schematisch den Aufbau einer erfindungsgemässen Personenschleuse, welche z.B. in einen bestehenden Türrahmen 1a, 1b (Türöffnung) eingebaut ist. Die Schleuse eignet sich insbesondere zum nachträglichen Einbau, ohne bauliche Veränderungen am bestehenden Bauwerk, in eine Durchgangsöffnung.

Bei von der Norm abweichenden Abmessungen des bestehenden Durchgangs, genügt es in der Regel, die Abweichungen anzupassen.

Die gezeigte Personenschleuse weist zwei Türsysteme auf, nämlich ein Master-Türsystem 2 mit zwei synchrom bewegungsverbundenen Türflügeln 2a, 2b, welche um die Achsen 3a, 3b um 90° schwenkbar sind. In der geschlossenen oder gegebenenfalls teilgeöffneten Türstellung sind elektronisch gesteuerte Verriegelungsmechanismen bekannter Bauart vorgesehen (nicht dargestellt) sowie eine Slave-Türsystem 4, mit zwei Haupttürflügeln 4a, 4b mit je einem Faltflügel 4c bzw. 4d, welche ebenfalls synchron zueinander schwenkbar sind, dies um die Achsen 5,5' bzw. 6,6'.

Auch bei dem Slave-Türsystem 4 sind konventionelle elektronisch gesteuerte Verriegelungsmechanismen (nicht dargestellt) vorgesehen, welche die Türflügel in der geschlossenen bzw. gegebenen teilgeöffneten Stellung verriegeln können.
Fig. 1 zeigt die Schleuse bei geöffneter Master-Tür, während
Fig. 2 die Schleuse bei geöffneter Slave-Tür zeigt.

Wesentlich bei dieser Schleuse ist der direkte Kopplungsmechanismus 7 bzw. 8 zwischen den beiden Türsystemen 2 und 4, dessen Wirkungsweise nachstehend noch näher erläutert wird.

Dieser Mechanismus muss dafür sorgen, dass unter gewissen Voraussetzungen beim Schliessen der Slave-Tür 4 die Master-Tür 2 bereits teilweise geöffnet wird, bzw. dass umgekehrt beim Schliessen der Master-Tür 2 ein teilweises Oeffnen der Slave-Tür erfolgt, alles wie nachstehend noch näher erläutert (in Zusammenwirkung mit den elektronisch gesteuerten bekannten Verriegelungsmechanismen).

Ab einer bestimmten Phase der Türbewegungen muss diese Kopplung so gestaltet sein, dass trotz Erreichen der Endstellung der direkt mit dem einem Türsystem verbundenen Mechanik jene des anderen Türsystems sich noch weiterbewegen kann, oder zumindest die unabhängige Bewegung des zweiten Türsystems zulässt.

Fig. 3 zeigt rein schematisch eine Schleuse mit einer Ausführungsform des Betätigungsmechanismus für die Faltflügel 4c, 4d des Slave-Türsystems 4 und einer Ausführungsform der Koppelungsmechanik 8 zwischen Slave-Türflügel 4b und Master Türflügel 2b. Es handelt sich beim gezeigten Beispiel um ein Hebelsystem 9, 10, welches gelenkig mit dem Türflügel 4b und einem fixen Schleusenrahmen 11 verbunden ist, während die Koppelung mit dem Master-Türflügel 2b über einen einfachen Puffer 12 erfolgt. Der Puffer 12 hat hier die Form einer Rolle mit Gummimantel oder aus Kunststoff.

### Kopplung der beiden Türsysteme

Die beiden Türsysteme 2,4 sind somit über eine Hebelvorrichtung 9,10,12 dergestalt miteinander verbunden, dass das Master-Türsystem 2 das Slave-Türsystem 4 beim Schliessen aufdrückt.

Eine Schubstange 9 wird von der Mastertüre 2b gegen einen an der Slave-Türe 4b befestigten Hebel 13 gedrückt und schliesst diese. Die Schubstange 9 wird zusätzlich über ein Pendel 10 geführt. Die Kraft wird von der Mastertür 2b über eine Rolle 12 an die Schubstange 9 übertragen.

Das Slave-Türsystem ist mit einer Vorrichtung zum Schliessen versehen, die mit Federkraft wirkt (Türschliesser). Beim Oeffnen der Master-Türe schliesst die Federkraft dieses Schliessers die Slave-Türe (Vorrichtung nicht dargestellt).

### Kopplung des Faltflügels an den Türflügel

Die Bewegung des Hauptflügels 4a, 4b wird über einen Mitnehmer an einen Hebelarm übertragen. An beiden Enden dieses Hebelarmes ist ein Zahnrad angeordnet. Das Zahnrad am Drehpunkt des Hauptflügels ist fest mit dem Türstock verbunden, das Zahnrad am Drehpunkt des Faltflügels ist über eine Lastkette mit dem anderen Zahnrad verbunden. Dieses Zahnrad ist über einen Türhebel mit dem Faltflügel verbunden. Hiermit wird die Drehbewegung des Hauptflügels in eine proportionale Drehbewegung des Faltflügels umgesetzt.

Dreht sich der Hauptflügel z.B. um 30 Grad, so dreht sich der Faltflügel (bei einem Verhältnis des Durchmessers der beiden Zahnräder von 4:1) um 120 Grad relativ zum Hauptflügel. Dies entspricht einer Bewegung zwischen den Stellungen Offen und Geschlossen des Türsystems mit Faltflügel.

Beschreibung des Durchtritts einer Person von der Masterseite der Schleuse nach der Slave-Seite (Ablauf schema Fig. 4)
Bild a:
   Das Slave-Türsystem 4 ist geschlossen, das Master-Türsystem 2 offen. Eine Person kann die Schleuse durch das Master-Türsystem 2 betreten.
Bild b:
   Das Slave-Türsystem 4 bleibt geschlossen (verriegelt) und das Master-Türsystem 2 schliesst sich.
Bild c:
   Das Master-Türsystem 2 schliesst sich weiter und das Slave-Türsystem bleibt geschlossen (verriegelt).
Bild d:
   Das Master-Türsystem 2 schliesst sich weiter und kann von einer Person nicht mehr passiert werden. Ist der Eintritt korrekt erfolgt (elektronische Auswertung), so wird das Master-Türsystem 2 so verriegelt, dass ein Passieren einer Person nicht mehr möglich ist. Die Slave-Türe 4 wird entriegelt, wenn die Master-Türe 2 gegen Ein- bzw. Austritt verriegelt ist. Ist der Eintritt nicht korrekt, so bleibt das Slave-Türsystem 4 geschlossen und verriegelt, und die Person kann die Schleuse durch das Master-Türsystem 2 wieder verlassen.
Bild e:
   Das Master-Türsystem 2 schliesst sich weiter - das Slave-Türsystem 4 ist entriegelt.
Bild f:
   Das Master-Türsystem 2 schliesst sich weiter und öffnet zwangsweise das Slave-Türsystem 4.
Bild g:
   Das Master-Türsystem 2 schliesst sich weiter und öffnet das Slave-Türsystem 4 weiter.
Bild h:
   Das Master-Türsystem 2 ist geschlossen (und verriegelt) und das Slave-Türsystem 4 offen. Die Person kann die Schleuse durch das Slave-Türsystem 4 verlassen.

Beschreibung des Durchtritts einer Person von der Slave-Seite nach der Master-Seite der Schleuse (Ablaufschema Fig. 5)
Bild a:
   Das Master-Türsystem 2 ist geschlossen und verriegelt, das Slave-Türsystem 4 offen. Eine Person kann die Schleuse durch das Slave-Türsystem 4 betreten.
Bild b:
   Das Master-Türsystem 2 öffnet sich zwangsweise und das Slave-Türsystem 4 schliesst sich. Das Master-Türsystem 2 kann von einer Person nicht passiert werden. Durch die Bewegung der Faltflügel der Slave-Türe 4 wird der Schleusen-Raum zusätzlich verengt.
Bild c:
   Das Master-Türsystem 2 öffnet sich weiter und das Slave-Türsystem 4 schliesst sich. Das Master-Türsystem 2 kann von einer Person nicht passiert werden.
Bild d
   Das Master-Türsystem öffnet sich weiter und das Slave-Türsystem 4 wird geschlossen und verriegelt. Das Master-Türsystem 2 kann von einer Person noch nicht passiert werden.
Bild e:
   Das Master-Türsystem 2 wird weiter geöffnet. Ist bis zu diesem Zeitpunkt das Slave-Türsystem 4 nicht geschlossen und verriegelt oder liegen andere Gründe vor (elektronische Auswertung), so kann das Master-Türsystem 2 nicht weiter geöffnet werden. Ein Passieren einer Person ist dann nicht möglich, und die Person kann die Schleuse durch das Slave-Türsystem 4 wieder verlassen.
Bild f:
   Das Slave-Türsystem 4 ist geschlossen und verriegelt und das Master-Türsystem 2 Öffnet sich weiter.
Bild g:
   Das Slave-Türsystem 4 ist geschlossen und verriegelt. Das Master-Türsystem 2 wird weiter geöffnet.
Bild h:
   Das Master-Türsystem 2 ist ganz offen und das Slave-Türsystem 4 geschlossen und verriegelt. Die Person kann die Schleuse durch das Master-Türsystem 2 verlassen.

Die erfindungsgemäss ausgestaltete Schleuse schafft somit einen Abschluss der grundsätzlich verriegelt ist, über ein Personenidentifikations-System geöffnet werden kann, einen kontrollierten Durchgang gewährleistet, eine Vereinzelung ermöglicht bzw. verlangt, einen Fluchtweg gewährleistet.

Zudem können Brandschutzvorschriften und andere Schutzanliegen erfüllt werden.

Wesentlich ist insbesondere der nachträgliche Einbau bei minimalen baulichen Veränderungen, trotz Vereinzelung eine optimale Durchgangsfrequenz von mind. 8 Personen/Min. erlaubt und kostengünstig ist.

Die beiden Masterflügel können z.B. über ein zentrales Antriebsrad und zwei Pleuel sowie zwei Türhebel nach bekannter Art verbunden werden (nicht dargesellt).

An ein solches zentrales Antriebsrad können die Flügel der Slavetüre über einen Kniehebel mit Zwischengelenk verbunden werden. Dieses Zwischengelenk kann verriegelt werden und kuppelt quasi harmonisch aus bzw. ein, so dass das Antriebsrad die Mastertüre weiter öffnen bzw. schliessen kann, ohne die Slavetüre mitzubetätigen. Die Slavetüre kann auch indirekt über einen auskuppelbaren Türhebel mit dem Kniehebel verbunden sein, was erlaubt, die Slavetüre unabhängig von der Stellung der Mastertüre zu offen (Tansport- bzw. Fluchtstellung).

## Patentansprüche

1. Personenschleuse zum vereinzelten Durchlass von berechtigten Personen, mit einem ersten und einem zweiten Türsystem (2 bzw. 4), von denen jedes mindestens einen Türflügel (2a, 2b; 4a, 4b) aufweist, wobei zwischen den in vorbestimmtem Abstand voneinander angeordneten Türsystemen (2; 4) ein Schleusenraum abgegrenzt ist, ferner mit elektrisch bzw. elektronisch gesteuerten Verriegelungsmechanismen für die beiden Türsysteme (2; 4), welche bei Erfüllung vorbestimmter Kriterien gesteuert entriegelt werden, um eine Betätigung der Türsysteme (2; 4) zu erlauben, dadurch gekennzeichnet, dass die Türflügel (2a, 2b; 4a, 4b) der beiden Türsysteme (2; 4) an dem die Türzarge bildenden Rahmen (1a, 1b) oder an einem in die Türzarge (1a, 1b) einsetzbaren Hilfsrahmen (11) mit einer im wesentlichen der Tiefe der Türzarge entsprechenden Tiefe angelenkt sind, wobei die Flügel (2a, 2b; 4a, 4b) jedes Türsystems (2; 4) aus der Rahmenebene nach aussen verschwenkbar sind, und dass zwischen den beiden Türsystemen (2; 4) ein mechanischer Kopplungsmechanismus (9, 10, 12) vorgesehen ist, welcher bei Betätigung des einen Türsystems (2 bzw. 4) über vorbestimmte Schwenkbereiche das andere Türsystem (4 bzw. 2) zwangsläufig betätigt, das Ganze derart, dass bei erfüllten Durchlasskriterien bereits beim Schliessen des einen Türsystems (2 bzw. 4) zwangsläufig die Oeffnung des anderen Türsystems (4 bzw. 2) eingeleitet wird, wobei die zum Durchlass einer Person erforderliche Oeffnungsweite beim genannten anderen Türsystem (4 bzw. 2) erst erreicht ist und dessen definitive Entriegelung erst erfolgt, wenn sich die Oeffnungsweite des genannten einen Türsystems (2 bzw. 4) unter vorläufiger Verriegelung derart verringert hat, um den Durchlass einer Person nicht mehr zuzulassen.

2. Personenschleuse nach Anspruch 1, dadurch gekennzeichnet dass das eine Türsystem (2) als Master-Tursystem und das andere (4) als Slave-Türsystem ausgebildet ist.

3. Personenschleuse nach Anspruch 1 oder 2, dadurch gekennzeichnet, dass jedes Türsystem (2;4) mindestens zwei synchron bewegungsverbundene Türflügel (2a,2b; 4a,4b) aufweist.

4. Personenschleuse nach Anspruch 3,dadurch gekennzeichnet dass das eine Türsystem (4) als Doppelflügeltür ausgebildet ist, wobei jeder Flügel (4a; 4b) mit einem zusätzlichen Faltflügel (4c; 4d) ausgerüstet ist und eine Mechanik vorgesehen ist, welche die Faltflügel (4c; 4d) ebenfalls synchron mit der Bewegung der Hauptflügel (4a; 4b) betätigt.

5. Personenschleuse nach Anspruch 4, dadurch gekenzeichnet, dass das Slave-Türsystem (4) zusätzliche Faltflügel (4c, 4d) aufweist und dass der Schleusenraum so bemessen ist, dass unter Berücksichtigung des Schwenkbereiches der Faltflügel (2a,2b; 4a,4c; 4b,4d) nur eine einzelne Personen die Schleuse passieren kann.

6. Personenschleuse nach einem der Ansprüche 1-5, dadurch gekennzeichnet, dass der mechanische Kopplungsmechanismus (9,10,11) aus Zug- bzw. Stossstangen gebildet ist.

7. Personenschleuse nach Anspruch 1 und 2, dadurch gekennzeichnet, dass zur Betätigung der Mastertüre (2) ein zentrales Antriebsrad mit Pleuel vorgesehen ist.

8. Personenschleuse nach Anspruch 7, dadurch gekennzeichnet, dass auch die Slavetüre (4) über einen Kniehebel mit wählbar verriegelbarem Zwischengelenk mit dem zentralen Antriebsrad gekuppelt ist.

## Claims

1. Access lock for authorized persons, having a first and a second door system (2 resp. 4) each being equipped with at least one door wing (2a, 2b; 4a, 4b), the door systems (2; 4) being spaced apart and defining a lock chamber between them, and further having electrically or electronically controlled locking mechanisms for said two door systems (2; 4) which are unlocked in a controlled manner if predetermined criteria are fulfilled to enable actuation of said door systems (2; 4), characterized in that the door wings (2a, 2b; 4a, 4b) of both door systems (2; 4) are hinged to posts (1a, 1b) forming the door frame or to an auxiliary frame (11) to be mounted between the posts (1a, 1b) at a depth corresponding substantially to the depth of the door frame, whereby the wings (2a, 2b; 4a, 4b) of each door system (2; 4) can swing outwardly of the plane of the frame, and in that a mechanical coupling mechanism (9, 10, 12) is provided between said two door systems (2; 4), which mechanism upon actuation of one of said door systems (2 resp. 4) over predetermined swing ranges is positively actuating the other door system (4 resp. 2), such that in case of satisfied passage criteria already during closing of one of said door systems (2 resp. 4) the opening of the other door system (4 resp. 2) is positively initiated, whereby the opening width necessary for the passage of a person at said other door system (4 resp. 2) and its final unlocking is reached respectively takes place only once the opening width of said one door system (2 resp. 4) has diminished under provisional locking, in such a manner, that the passage of a person is no longer possible.

2. Access lock as claimed in claim 1, characterized in that one of said door systems (2) is a master door system and the other (4) is a slave door system.

3. Access lock as claimed in claim 1 or 2, characterized in that each door system (2; 4) comprises at least two door wings (2a, 2b; 4a, 4b) connected for synchronous movement.

4. Access lock as defined in claim 3, characterized in that one door system (4) comprises a double wing door, wherein each wing (4a; 4b) is provided with an additional folding wing (4c; 4d) and in that mechanical means are provided for actuating the folding wings (4c; 4d) also synchronously with the movement of the main wings (4a; 4b).

5. Access lock as claimed in claim 4, characterized in that the slave door system comprises additional folding wings (4c, 4d) and in that the lock room is dimensioned such that in consideration of the swivelling range of the folding wings (2a, 2b; 4a, 4c; 4b, 4d) only one single person at once can pass through the lock.

6. Access lock according to any one of claims 1-5, characterized in that said mechanical coupling mechanism (9, 10, 11) comprises push- and pull-rods.

7. Access lock as claimed in claim 1 and 2, characterized by a central drive wheel with connecting-rod for actuation of the master door (2).

8. Access lock as claimed in claim 7, characterized in that the slave door (4) is also coupled with said central drive wheel by the intermediary of a toggle lever having a selectively lockable intermediary hinge.

## Revendications

1. Sas d'entrée pour personnes habilitées, comprenant un premier et un second système de portes (2 resp. 4) dont chacun est équipé avec au moins un battant de porte (2a, 2b; 4a, 4b), les systèmes de portes étant espacés et définissant une chambre entre eux, et comprenant en outre des mécanismes de verrouillage commandé électriquement ou électroniquement pour les deux systèmes de portes (2, 4), qui sont déverrouillés de manière commandée lorsque les critères prédéterminés sont remplis pour permettre l'actionnement des systèmes de portes, caractérisé en ce que les battants de porte (2a, 2b; 4a, 4b) des deux systèmes de portes (2, 4) sont articulés aux montants (1a, 1b) formant le cadre de la porte ou à un cadre auxiliaire destiné à être monté entre les montants (1a, 1b) à une profondeur correspondant essentiellement à la profondeur du cadre de la porte, avec les battants (2a, 2b; 4a, 4b) de chaque système de portes (2; 4) pouvant pivoter vers l'extérieur en dehors du plan du cadre, et en ce qu'un mécanisme d'accouplement mécanique (9, 10, 12) est prévu entre les deux systèmes de portes (2; 4) qui lors d'un actionnement d'un premier des deux systèmes de portes (2 resp. 4) sur des étendues prédéterminées de pivotement causent l'actionnement forcée du second des systèmes de portes (4 resp. 2) le tout de manière à ce que dans le cas de critères de passage remplis l'ouverture forcé du second système de porte (4 resp. 2) est initié déjà durant la fermeture du premier système de portes (2 resp. 4), le degré d'ouverture nécessaire pour laisser passer une personne par ledit second système de portes (4 resp. 2) étant atteint seulement et son déverrouillage définitif se faisant seulement lorsque le degré d'ouverture du premier système de portes (2 resp. 4) a diminué de manière telle, avec déverrouillage provisoire, qu'un passage d'une personne ne soit plus possible.

2. Sas d'entrée selon la revendication 1, caractérisé en ce que l'un des systèmes de portes (2) est constitué comme système de porte maître et l'autre (4) comme système de porte esclave.

3. Sas d'entrée selon la revendication 1 ou 2, caractérisé en ce que chaque système de portes (2; 4) comprend au moins deux battants de porte accouplés pour exécuter un mouvement synchronisé.

4. Sas d'entrée selon la revendication 3, caractérisé en ce que l'un des systèmes de portes (4) se présente sous forme d'une porte à deux battants dont chaque battant (4a; 4b) est équipé d'un battant repliable supplémentaire (4c; 4d) et en ce qu'il est prévu un mécanisme pour actionner chaque battant repliable (4c; 4d) également en synchronisme avec le mouvement des battants principaux (4a; 4b).

5. Sas d'entrée selon la revendication 4, caractérisé en ce que le système de porte esclave (4) présente des battants repliables supplémentaires (4c, 4d) et en ce que la chambre du sas est dimensionnée telle qu'en considération de l'étendu de pivotement des battants repliables (2a, 2b; 4a, 4c; 4b, 4d) une seule personne à la fois puisse passer le sas.

6. Sas d'entrée selon l'une des revendications 1-5, caractérisé en ce que le mécanisme d'accouplement mécanique (9, 10, 11) se compose de barres de poussée ou de traction.

7. Sas d'entrée selon les revendications 1 et 2, caractérisé en ce qu'une roue moteur centrale avec bielle est prévue pour actionner la porte maître (2).

8. Sas d'entrée selon la revendication 7, caractérisé en ce que la porte esclave (4) est également accouplée à la roue moteur centrale par l'intermédiaire d'une genouillère avec joint intermédiaire qui peut être verrouillé à volonté.
